# EUROPÄISCHE PATENTSCHRIFT

(11) **EP 2 320 384 B1**
(45) Veröffentlichungstag und Bekanntmachung des Hinweises auf die Patenterteilung: **12.12.2012**
(21) Anmeldenummer: 09450175.6
(22) Anmeldetag: 18.09.2009
(51) Int. Cl.: G07B 15/00, G08G 1/017

(54) **Verfahren zur Kennzeichenerkennung und Mautkategorisierung von Fahrzeugen**
Method of licence plate recognition and categorisation of vehicles for toll purposes
Procédé de reconnaissance de caractéristique et de catégorisation de péage de véhicules

(43) Veröffentlichungstag der Anmeldung: 11.05.2011
(73) Patentinhaber: Kapsch TrafficCom AG, 1120 Wien (AT)
(72) Erfinder: Öhreneder, Christian, 3021 Pressbaum (AT); Ramoser, Herbert, 1020 Wien (AT)
(74) Vertreter: Weiser, Andreas

(56) Entgegenhaltungen:
- US-A1- 2007 008 179

## Beschreibung

Die vorliegende Erfindung betrifft ein Verfahren zur automatischen Kennzeichenerkennung eines Fahrzeugs, insbesondere zu Vermautungszwecken in Straßenmautsystemen gemäß dem Oberbegriff des Anspruchs 1.
Ein derartiges Verfahren ist aus der US 2007/008179 A1 bekannt.

Straßenmautsysteme, die auf einer automatischen Kennzeichenerkennung mittels Bildaufnahmen des Fahrzeugs basieren, werden auch als Videomautsysteme bezeichnet. Dabei werden die Fahrzeuge bei der Passage einer Mautabbuchungsstation mit einer oder mehreren Kameras aufgenommen. Die Kameras nehmen ein Front- und/oder Heckbild des Fahrzeugs auf, in dem das Kennzeichen möglichst gut lesbar ist. Aus dem Bild wird mit Methoden der automatischen Zeichenerkennung (optical character recognition, OCR) das Fahrzeugkennzeichen gelesen. In einer Datenbank der Mautzentrale wird für jedes Fahrzeug ein Fahrzeugkonto mit dem Fahrzeugkennzeichen geführt. Die Fahrzeugpassage wird jenem Fahrzeugkonto zugeordnet, dessen Kennzeichen mit dem OCR-Kennzeichenleseergebnis übereinstimmt.

Wenn Fahrzeuge aus unterschiedlichen Ländern - oder in den USA aus unterschiedlichen Bundesstaaten - eine Mautabbuchungsstation passieren, ist es manchmal erforderlich, zusätzlich zum Kennzeichen auch das Land, das die Kennzeichentafel ausgegeben hat, das Staats- bzw. Landeswappen oder den Typ der Kennzeichentafel zu erkennen, um eine eindeutige Zuordnung des gelesenen Kennzeichens zu einem Fahrzeugkonto zu ermöglichen.

Ein Problem bei den bekannten Verfahren ist die hohe Fehlerrate der OCR-Kennzeichenerkennung. Falsch gelesene Kennzeichen müssen manuell richtiggestellt und einem Fahrzeugkonto zugeordnet werden. Im schlimmsten Fall kann es passieren, daß ein falsch gelesenes Kennzeichen mit einem Kennzeichen eines anderen Fahrzeugs verwechselt und dieses Fahrzeugkonto mit der Passage belastet wird.

Es wurden daher bereits Verbesserungen der Zuordnung des aktuellen Kennzeichenbildes zu einem Fahrzeugkonto vorgeschlagen, bei denen zusätzlich zum Kennzeichen selbst auch das Aussehen der Kennzeichentafel mitberücksichtigt wird. Dazu werden aus einem aktuellen Kennzeichenbild wesentliche Merkmale extrahiert. Die wesentlichen Merkmale sollen das Aussehen der Kennzeichentafel eindeutig repräsentieren und werden (Kennzeichen-) Fingerprint" genannt. Bei jedem Fahrzeugkonto der Datenbank wird zusätzlich zum Kennzeichen auch ein Referenzfingerprint hinterlegt. Durch Vergleichen des aktuellen Fingerprints mit den Referenzfingerprints der Datenbank wird das Fahrzeug einem Fahrzeugkonto zugeordnet.

Da die Fingerprints aus Bildern berechnet werden, die unter unterschiedlichen Licht- und Witterungsbedingungen aufgenommen wurden, und auch die relative Position zwischen Kennzeichen und Kamera bei der Passage einer Mautstation variiert, sind die erfaßten Fingerprints ein und desselben Fahrzeugs meistens geringfügig verschieden, was den Vergleich erschwert. Darüber hinaus umfassen Fingerprints sehr viele Merkmale, d.h. ähneln hoch-dimensionalen Vektoren, was die Suche nach ähnlichen Fingerprints sehr rechenintensiv macht und selbst mittels Datenbanktechniken nicht uneingeschränkt möglich ist, vor allem dann, wenn die Datenbanken sehr viele Einträge enthalten, wie das bei Videomautsystemen der Fall ist.

Die Erfindung setzt sich zum Ziel, Verfahren zur automatischen Kennzeichenerkennung und Mautkategorisierung zu schaffen, welche eine geringere Fehlerrate und höhere Zuverlässigkeit haben als die bekannten Verfahren und dabei rasch und einfach implementierbar sind.

Dieses Ziel wird mit einem Verfahren zur automatischen Kennzeichenerkennung mit den Merkmalen des Anspruchs 1 erreicht.

Das Verfahren der Erfindung basiert auf der Verwendung von OCR-Kennzeichenleseergebnissen und Fingerprints und beruht auf der Erkenntnis, daß die Fehler von OCR-Lesungen nicht zufällig verteilt sind, sondern bei ein und demselben Kennzeichen immer wieder dieselben Fehllesungen vorkommen. So kann es beispielsweise sein, daß ein Kennzeichen ABC123 meist korrekt, hin und wieder aber als ABCI23 oder als A8C123 gelesen wird. Wenn also die automatische Kennzeichenerkennung ABC123 liest, ist es sinnvoll, nur jene Fahrzeugkonten, deren Kennzeichentafel hin und wieder als ABC123 gelesen wird, für eine Zuordnung der Mautpassage mit Hilfe des Fingerprintvergleichs in Betracht zu ziehen. Das Verfahren der Erfindung schlägt dazu vor, in der Datenbank eine Liste von möglichen Leseergebnissen der automatischen Kennzeichenerkennung zu speichern, die nur solche bekannten Varianten von Kennzeichenleseergebnissen für das Kennzeichen des Fahrzeugs enthält, welche Mindestqualitäts- bzw. -quantitätsanforderungen erfüllen.

Das Verfahren der Erfindung berücksichtigt somit ausgewählte bisherige Lesefehler der OCR-Kennzeichenerkennung für jedes einzelne Kennzeichen und liefert dadurch bessere Ergebnisse:
- Es werden weniger Zuordnungskandidaten aus der Fahrzeugdatenbank gefunden.
- Die Wahrscheinlichkeit, daß das korrekte Fahrzeugkonto in der Liste der Zuordnungskandidaten enthalten ist, ist höher.

In einer vorteilhaften Realisierung wird die n:n-Zuordnungsliste möglicher Kennzeichenleseergebnisse und Fahrzeugkennzeichen während des Betriebs des Mautsystems sukzessive gefüllt. Neu angelegte Fahrzeugkonten haben in der Liste der möglichen Kennzeichenleseergebnisse nur das korrekte Kennzeichen eingetragen. Bei jeder Fehllesung des Kennzeichens wird das Leseergebnis manuell geprüft, einem Fahrzeugkonto zugeordnet und in die Liste der möglichen Kennzeichenleseergebnisse aufgenommen. Jede Lesevariante des Kennzeichens braucht nur einmal bearbeitet und zum Fahrzeugkonto eingetragen werden.

Die Erfindung nach Anspruch 1 zeichnet sich demgemäß dadurch aus, daß, wenn in Schritt d) kein gleiches Kennzeichenleseergebnis ermittelt oder in Schritt e) kein ähnlichster oder überhaupt kein ähnlicher Kandidatenfingerprint bestimmt werden kann, das Fahrzeugkennzeichen zu dem aktuellen Kennzeichenleseergebnis manuell ermittelt wird.

In diesen Fällen wird dem Fahrzeugkennzeichen in der Datenbank das aktuelle Kennzeichenleseergebnis als neues oder zusätzliches Kennzeichenleseergebnis und bevorzugt auch der aktuelle Fingerprint als neuer oder zusätzlicher Referenzfingerprint zugeordnet, wenn das aktuelle Kennzeichenleseergebnis eine Mindesthäufigkeit und/oder Mindestqualität erreicht.

Bevorzugt kann auch in den Fällen,
- wenn der Vergleich des aktuellen Fingerprint mit dem/den dem Fahrzeugkennzeichen zugeordneten Referenzfingerprint(s) fehlschlägt und der aktuelle Fingerprint eine bessere Qualität oder mehr Information als der bzw. die gespeicherte(n) Referenzfingerprint(s) aufweist, der aktuelle Fingerprint dem Fahrzeugkennzeichen als neuer oder zusätzlicher Referenzfingerprint zugeordnet werden; oder
- wenn zum Fahrzeugkennzeichen kein Referenzfingerprint gespeichert ist und der aktuelle Fingerprint Mindestqualitätsanforderungen erfüllt, dieser dem Fahrzeugkennzeichen als neuer Referenzfingerprint zugeordnet werden.

Bevorzugt wird eine Zuordnung auch aus der Datenbank entfernt, wenn sie innerhalb eines vorgegebenen Zeitraums nicht benutzt wird.

Im Falle, daß das OCR-Kennzeichenlesen unterschiedliche Lesevarianten des Kennzeichens ermittelt, ist es auch nutzbringend, die Lesevarianten im Schritt d) bei der Suche nach zugeordneten Fahrzeugkonten bzw. Fingerprints zu verwenden und/oder bei der Erstellung der Zuordnungsliste als mögliche Leseergebnisse eines Kennzeichens zu speichern.

Der Fingerprint kann an sich auf jede in der Technik bekannte Art und Weise erzeugt werden. Besonders vorteilhaft ist es, wenn das sensorische Erfassen mittels einer Kamera erfolgt, mit der ein Bild des Kennzeichens und/oder des Fahrzeugs gemacht wird, aus dem Merkmale extrahiert und daraus der Fingerprint berechnet wird. Alternativ oder zusätzlich kann das sensorische Erfassen mittels Sensoriken wie Lichtschranken, Laserscannern, Induktionsschleifen, Gewichtssensoren oder Funkkommunikationsmitteln erfolgen, mit denen charakteristische Merkmale des Fahrzeugs erfaßt werden, aus welchen der Fingerprint berechnet wird.

Untersuchungen der Anmelderin haben gezeigt, daß ein Großteil der Einträge in der Liste der Kennzeichenleseergebnisse nur auf sehr wenige Fahrzeugkennzeichen verweist. Dabei kann es sein, daß es einzelne besonders schwer zu unterscheidende Kennzeichen gibt. Beispielsweise könnte es die Kennzeichen ABC123 und ABCI23 in sehr ähnlicher Ausführung geben. Ein weiterer Aspekt der Erfindung besteht daher darin, daß zu jedem Eintrag in der Liste der möglichen Kennzeichenleseergebnisse zusätzlich Information zur Unterscheidung der Fingerprints der zugeordneten Fahrzeugkennzeichen gespeichert wird. Wenn beispielsweise sowohl das Kennzeichen ABC123 und als auch ABCI23 als ABCI23 gelesen werden, dann ist es sinnvoll, beim Vergleich der Fingerprints speziell die Region, in der sich die beiden Kennzeichen unterscheiden ("I" und "1"), höherrangig zu bewerten bzw. zu gewichten. Eine solche "Information über die relevanten Unterschiede" zweier oder mehrerer Kennzeichen, die aufgrund der automatischen Kennzeichenerkennung verwechselt werden könnten, wird in der Liste der möglichen Kennzeichenleseergebnisse als Gewichtung für die zugeordneten Fingerprints gespeichert.

Das ist insbesondere deswegen sinnvoll, weil Kennzeichen sich oft nur sehr geringfügig unterscheiden, sich aber andererseits große Variationen des Fingerprints für ein und dasselbe Fahrzeug aufgrund von Verschmutzungen, Lichtreflexionen oder ähnlichem ergeben können. Solche unter Umständen großflächige Einflüsse können dazu führen, daß die geringfügigen lokalen Unterschiede beim Fingerprintvergleich nicht in ausreichendem Maße berücksichtigt werden.

Eine weitere bevorzugte Ausführungsform der Erfindung zeichnet sich demgemäß dadurch aus, in der Datenbank zu jedem Kennzeichenleseergebnis, bevorzugt zu jeder einzelnen Zuordnung desselben zu einem Fahrzeugkennzeichen, Gewichtungen für einzelne Regionen der zugeordneten Referenzfingerprints gespeichert werden, welche beim Ähnlichkeitsvergleichen berücksichtigt werden. Diese Gewichtungen bilden die genannte "Information über die relevanten Unterschiede".

In Mautsystemen besteht oft auch das Problem, daß Fahrzeuge, die nicht mautpflichtig sind, als mautpflichtig eingestuft werden. Ein Beispiel ist die Einstufung eines nichtmautpflichtigen großen PKWs (z.B. eines Vans) als mautpflichtiger Kleintransporter. Diese Fehleinstufung rührt von Meßungenauigkeiten in der Sensorik für die Klassifizierung her oder ist schlicht dadurch bedingt, daß sich manche Fahrzeugklassen gar nicht anhand definierter äußerer Merkmale abgrenzen lassen. In diesen Fällen muß die Fehleinstufung manuell korrigiert werden. Oftmals muß die Korrektur bei ein und demselben Fahrzeug bei jeder Fahrzeugpassage durchgeführt werden. Das erfindungsgemäße Verfahren kann auch in diesen Fällen dennoch nutzbringend angewandt werden, wenn in der Fahrzeugliste ein Eintrag für das Fahrzeug gespeichert wird, in welchem eingetragen ist, daß das Fahrzeug nicht mautpflichtig ist. Problematisch dabei ist, daß damit ein Eintrag für ein Fahrzeug angelegt wird, welches nicht mautpflichtig ist: Eine solche Vorgehensweise kann je nach gesetzlicher Lage gegen Datenschutzbestimmungen verstoßen. Um dieses Problem zu lösen, kann das vorgestellte Verfahren in einer vorteilhaften Ausführung auch so verwendet werden, daß die Kennzeichenleseergebnisse, bevor sie in der Liste gespeichert werden, verschlüsselt werden.

Demgemäß besteht eine bevorzugte Ausführungsform der Erfindung darin, daß die Kennzeichenleseergebnisse in der Datenbank verschlüsselt gespeichert werden und das aktuelle Kennzeichenleseergebnis für die Gleichheitssuche des Schritts d) in derselben Art und Weise verschlüsselt wird.

Das Verfahren der Erfindung kann bevorzugt zusätzlich zur Mautkategorisierung des Fahrzeugs eingesetzt werden, indem in der Datenbank jedem Referenzfingerprint auch eine Mautkategorie zugeordnet wird und, wenn dieser Referenzfingerprint als ähnlichster Kandidatenfingerprint bestimmt wird, dessen zugeordnete Mautkategorie mit ausgegeben wird.

Weitere Ziele, Merkmale und Vorteile der Erfindung ergeben sich aus der nachfolgenden Beschreibung ihrer bevorzugten Ausführungsformen unter Bezugnahme auf die begleitenden Zeichnungen, in denen zeigen:
Fig. 1 ein Flußdiagram des erfindungsgemäßen Verfahrens zur automatischen Kennzeichenerkennung und
Fig. 2 ein Flußdiagram des erfindungsgemäßen Verfahrens zur Mautkategorisierung.

Fig. 1 zeigt das Verfahren zur automatischen Kennzeichenerkennung anhand eines Bildes 1 eines Fahrzeugs 2 mit einem Fahrzeugkennzeichen LP im Rahmen eines Straßenmautsystems. Der hier verwendete Begriff "Fahrzeug" umfaßt alle beliebigen Land-, Luft- und Wasserfahrzeuge, sowohl selbst- als auch fremdangetrieben.

In einem ersten Schritt (b) erfolgt ein OCR-Lesen des Kennzeichens LP des Fahrzeugs 2 aus dem Bild 1, um ein aktuelles Kennzeichenleseergebnis LP_{OCR} zu erhalten, z.B. "ABC123".

In einem vorausgehenden, parallelen oder nachfolgenden Schritt (c) werden ein oder mehrere charakteristische Merkmale des Fahrzeugs 2 sensorisch erfaßt, um daraus einen sog. "aktuellen Fingerprint" FP des Fahrzeugs 2 zu erhalten. Solche charakteristischen Merkmale sind beispielsweise das Aussehen des Kennzeichens, die Fahrzeugfarbe, das Aussehen der Fahrzeugfront usw, welche zur Verifikation der Fahrzeugidentität dienen können, und/oder die Fahrzeugabmessungen, die Fahrzeugform, das Vorhandensein eines Anhängers usw., welche z.B. auch für die Bemautung herangezogen werden können.

Der Fingerprint FP kann beispielsweise direkt aus dem Kamerabild 1 extrahiert werden, z.B. durch Ermitteln von signifikanten Hell/Dunkel-Bereichen, Berechnen von Bildparametern wie Kontrast, Quersummen, usw., u.zw. sowohl des gesamten Fahrzeugs 2 als Teilen des Fahrzeugs 2. Insbesondere ist es möglich, daß der Fingerprint FP auf diese Weise aus dem Bild des Fahrzeugkennzeichens LP selbst gebildet wird.

Alternativ oder zusätzlich kann der Fingerprint FP aus anderen oder weiteren Bildern 1 des Fahrzeugs 2, aus Daten von Sensoriken wie Laserscannern, Lichtschranken, Induktionsschleifen, Videokameras, Gewichtssensoren, Funkanlagen, z.B. RFID-Transponder-Abfragen, usw. ermittelt werden. Dabei können auch verschiedene Arten von Sensordaten in ein und demselben Fingerprint FP kombiniert werden.

In einem Schritt (d) wird das Kennzeichenleseergebnis LP_{OCR} in einer Datenbank DB des Straßenmautsystems nachgeschlagen. Die Datenbank DB enthält in der gezeigten Ausführungsform eine erste Liste 3 mit gespeicherten Kennzeichenleseergebnissen LP_{OCR,men} und eine zweite Liste 4 mit allen im Straßenmautsystem registrierten Fahrzeugkennzeichen LP und diesen zugeordneten Referenzfingerprints FP_{ref}. Zwischen den Listen 3, 4 besteht eine n:n-relationale (n ∈ *N*) Zuordnung der Kennzeichenleseergebnisse LP_{OCR,mem} einerseits zu den Fahrzeugkennzeichen LP bzw. ihren Referenzfingerprints FP_{ref} anderseits, wie durch die Linien 5 versinnbildlicht: Ein Kennzeichenleseergebnis LP_{OCR,mem} kann auf eines oder mehrere Fahrzeugkennzeichen LP bzw. deren Referenzfingerprints FR_{ref} verweisen; und für ein Fahrzeugkennzeichen LP (bzw. einen Referenzfingerprint FP_{ref}) können eines oder mehrere mögliche Kennzeichenleseergebnisse LP_{OCR,mem} gespeichert sein.

In dem Nachschlageschritt (d) kann somit das aktuelle Kennzeichenleseergebnis LP_{OCR} direkt in der Liste 3 der gespeicherten Kennzeichenleseergebnisse LP_{OCR,mem} nachgeschlagen werden, denn zu jedem möglichen Kennzeichenleseergebnis LP_{OCR} gibt es nur einen einzigen gleichen Eintrag LP_{OCR,mem} in der Liste 3. Dies erleichtert und beschleunigt die Implementierung signifikant.

In einem anschließenden Schritt (e) werden nun alle dem aktuellen Kennzeichenleseergebnis LP_{OCR} über die Listen 3, 4 zugeordneten Referenzfingerprints FP_{ref} der in Frage kommenden Fahrzeugkennzeichen LP als "Kandidatenfingerprints" FP_{ref,cand} ermittelt und jeweils mit dem aktuellen Fingerprint FP verglichen. Dieser Vergleich ist ein Ähnlichkeitsvergleich, bei dem der "ähnlichste" Kandidatenfingerprint FP_{ref,cand} bestimmt wird; das diesem zugeordnete Fahrzeugkennzeichen LP wird als Ergebnis des Kennzeichenerkennungsverfahrens ausgegeben (Schritt f).

Für die Bestimmung des "ähnlichsten" Kandidatenfingerprints können verschiedenste Ähnlichkeitskriterien vorgegeben werden, beispielsweise der maximale Wert eines numerisch berechneten Ähnlichkeitsmaßes und/oder das Überschreitens eines Mindestähnlichkeitsmaßes usw. Bei der Bestimmung des "ähnlichsten" Kandidatenfingerprints kann auch geprüft werden, ob die Ähnlichkeitskriterien für keinen anderen Kandidatenfingerprint zutreffen und somit der "ähnlichste" Kandidatenfingerprint eindeutig bestimmt ist, d.h. nur ein eindeutig ähnlichster Kandidatenfingerprint für die weitere Verarbeitung herangezogen wird.

In der Liste 4 der Datenbank DB können zu einem Fahrzeugkennzeichen LP auch mehrere Referenzfingerprints FP_{ref} gespeichert sein. Beispielsweise können für ein und dasselbe Kennzeichen LP Referenzfingerprints FP_{ref} aus verschiedenen Bildaufnahmen, welche die Kennzeichentafel des Fahrzeugs 2 unter unterschiedlichen Lichtbedingungen oder Blickwinkeln zeigen, berechnet werden. Beim Fingerprint-Ähnlichkeitsvergleich des Schrittes (e) können dann die Ähnlichkeitsvergleiche des aktuellen Fingerprints FP mit allen Kandidatenfingerprints FP_{ref,cand} ein- und desselben Kennzeichens LP zu einem gemeinsamen Ähnlichkeitswert kombiniert werden, z.B. durch Aufsummieren, durch Auswahl des Maximalwerts usw.

Wenn in Schritt (d) kein gleiches Kennzeichenleseergebnis LP_{OCR,mem} in der Liste 3 oder in Schritt (e) kein ähnlichster oder überhaupt kein ähnlicher Kandidatenfingerprint FP_{ref,cand} bestimmt werden kann, wird jeweils zu einem Schritt (g) verzweigt, in dem das Kennzeichen LP durch eine Bedienungsperson manuell, insbesondere visuell, aus dem Bild 1 bzw. dem aktuellen Kennzeichenleseergebnis LP_{OCR} ermittelt und daraus ein neuer Eintrag für die Datenbank DB erzeugt wird. Dabei wird dem manuell ermittelten Fahrzeugkennzeichen LP das aktuelle Kennzeichenleseergebnis LP_{OCR} als neues - oder zusätzliches - Kennzeichenleseergebnis LP_{OCR,mem} und/oder der aktuelle Fingerprint FP als neuer - oder zusätzlicher - Referenzfingerprint FP_{ref} zugeordnet. Dabei kann auch überprüft werden, ob das aktuelle Kennzeichenleseergebnis LP_{OCR} bzw. der aktuelle Fingerprint FP eine Mindesthäufigkeit und/oder eine Mindestqualität erreicht, die es bzw. ihn dafür qualifiziert, in die Datenbank DB aufgenommen zu werden.

Bevorzugt werden auch Kriterien vorgesehen, um Zuordnungen von Kennzeichenleseergebnissen LP_{OCR,mem} zu Kennzeichen LP wieder aus der Liste 3 der Datenbank DB zu entfernen, z.B. wenn längere Zeit nicht mehr auf sie zugegriffen wird, beispielsweise weil eine Kennzeichentafel erneuert wurde und damit besser lesbar geworden ist, so daß bestimmte Kennzeichenleseergebnisse nicht mehr auftreten.

Optional können in einem Schritt (h) auch Gewichtungen WT für Referenzfingerprints FP_{ref} festgelegt und in der Datenbank DB z.B. für jede Zuordnung LP_{OCR,mem} zu einem Kennzeichen LP gespeichert werden, welche Gewichtungen WT bei dem Fingerprintvergleich des Schrittes (e) berücksichtigt werden, um diesen auf besonders unterscheidungskräftige oder relevante Bereiche der zu vergleichenden Fingerprints FP und FP_{ref,cand} abzustellen.

Auch ist es möglich, für bestimmte Fahrzeugkennzeichen LP oder Kennzeichenleseergebnisse LP_{OCR} - sollte es bei diesen zu vermehrten Fehlzuordnungen kommen - erhöhte Anforderungen an den Fingerprint-Ähnlichkeitsvergleich des Schrittes (e) zu stellen oder diese zur Gänze von einer automatischen Zuordnung auszuschließen.

Manche Verfahren zur OCR-Kennzeichenerkennung liefern mehrere alternative Kennzeichenleseergebnisse, wobei eines meist als wahrscheinlichstes gekennzeichnet ist, während die anderen mögliche, aber weniger wahrscheinliche Alternativen darstellen. Die alternativen Kennzeichenleseergebnisse können im Schritt (d) und im Schritt (g) nutzbringend verwendet werden. Im Schritt (d) können die alternative Leseergebnisse ebenfalls in der Liste 3 der gespeicherten Kennzeichenleseergebnisse LP_{OCR,mem} nachgeschlagen werden und die zugeordneten Referenzfingerprints FP_{ref} für den Fingerprintvergleich herangezogen werden. In Schritt (g) können alle möglichen Lesevarianten des Kennzeichens in der Datenbank DB eingetragen werden.

Wie bereits kurz erläutert, können die in der Liste 3 gespeicherten Kennzeichenleseergebnisse LP_{OCR,mem} aus Datenschutzgründen verschlüsselt vorliegen. Für den Gleichheitsvergleich in Schritt (d) wird dann das aktuelle Kennzeichenleseergebnis LP_{OCR} in derselben Art und Weise verschlüsselt; es ist damit nicht notwendig, in der Datenbank DB bzw. im Rahmen des vorliegenden Verfahrens Kennzeichenleseergebnisse im Klartext zu verwenden, zu übertragen bzw. aufzubewahren.

Die Verschlüsselung kann mit jedem beliebigen bekannten Verfahren erfolgen, welches sicherstellt, daß auf Kennzeichenleseergebnisse LP_{OCR}, LP_{OCR,mem} nicht unbefugt zugegriffen werden kann. Tatsächlich ist es bei dem hier vorgestellten Verfahren gar nicht notwendig, das Kennzeichenleseergebnis im Klartext zu kennen bzw. wieder zu entschlüsseln, d.h. es kann eine irreversible Verschlüsselung verwendet werden. Es genügt, wenn die Verschlüsselung eine im mathematischen Sinn injektive Funktion ist und daher jedes Verschlüsselungsergebnis nur genau von einem Kennzeichenleseergebnis erzeugt wird: Denn das Verfahren basiert darauf, ein aktuelles Kennzeichenleseergebnis mit einer Liste gespeicherter Kennzeichenleseergebnis zu vergleichen und dabei nach *genauen* Übereinstimmungen zu suchen, nicht nach lediglich *ähnlichen* Kennzeichen. Eine solche Suche nach einer *genauen* Übereinstimmung läßt sich aber auch durchführen, wenn sowohl das aktuelle Kennzeichenleseergebnis LP_{OCR} als auch das gespeicherte Kennzeichenleseergebnis LP_{OCR,mem} in einer auf dieselbe Weise verschlüsselten Form vorliegen.

Vorteilhafterweise ist die Verschlüsselung eine sog. "Einweg-Funktion", d.h. eine schwer invertierbare Funktion, z.B. eine asymmetrische Verschlüsselung mit öffentlichem und privatem Schlüssel. Der private Schlüssel, der zum Entschlüsseln notwendig wäre, kann vernichtet werden, sodaß niemand aus dem verschlüsselten Kennzeichenleseergebnis auf das tatsächliche Kennzeichenleseergebnis zurückschließen kann.

Die Verschlüsselung der Kennzeichenleseergebnisse ermöglicht es auch, das Verfahren bei Section-Control-, Parking- und anderen geschlossenen Systemen anzuwenden, welche besonders strenge Anforderungen an den Datenschutz stellen. Dabei ist zu unterscheiden zwischen geschlossenen Systemen, bei denen eine Fahrzeugpassage bei der Ausfahrt aus dem geschlossenen System einer Fahrzeugpassage bei der Einfahrt in das geschlossen System zugeordnet wird, und Systemen mit registrierten Benutzern, bei denen Fahrzeugpassagen einem Fahrzeugkonto zugeordnet werden. Bei geschlossenen Systemen (ohne Registrierung) ist das Speichern einer Liste möglicher Kennzeichenleseergebnisse nicht sinnvoll. Allerdings kann auch in diesen Systemen eine Vorselektion von Fingerprints anhand des Kennzeichenleseergebnisses erfolgen, wobei speziell in diesen Anwendungsfällen die Verschlüsselung der Kennzeichenleseergebnisse aus Datenschutzgründen erforderlich sein kann.

Ein sehr vorteilhafte Erweiterung des beschriebenen Verfahrens besteht darin, bei der Erkennung der Fahrzeuge auch Ort und Zeit einer Fahrzeugpassage verwenden, um die Zuordnung der Fahrzeugpassagen zu Fahrzeugkonten zu plausibilisieren. Dabei wird z.B. aus mehreren Fahrzeugdetektionen geprüft, ob ein Fahrzeug überhaupt zum angegebenen Zeitpunkt an einem bestimmten Ort sein konnte.

Fig. 2 zeigt eine weitere vorteilhafte Ausführung der Erfindung, bei der zusätzlich zur automatischen Kennzeichenerkennung auch eine automatische Mautkategorisierung eines Fahrzeugs durchgeführt wird, und zwar auf Grundlage des erörterten Vergleichs von Fingerprints, wobei der Fingerprint Merkmale enthalten kann, mit denen die Fahrzeugeigenschaften auch verifiziert werden können. Dazu werden in der Datenbank DB dem bzw. den Referenzfingerprint(s) FP_{ref} eines identifizierten Fahrzeugs mit einer Identifikation ID, z.B. seinem Fahrzeugkennzeichen LP, auch eine (oder mehrere) Mautkategorie(n) MK zugeordnet. Wenn der aktuelle Fingerprint FP der Fahrzeugpassage mit einem der auf obige Art und Weise ermittelten Kandidatenfingerprints FP_{ref,cand} bestmöglich ähnelt, wird auch die zugehörige Mautkategorie MK aus der Datenbank DB übernommen und im Schritt (f) ausgegeben (siehe auch Fig. 1).

Folgendes Beispiel illustriert eine mögliche Variante dieses Verfahrens.

Ein Van passiert bei einer ersten Fahrzeugpassage eine Mautstation. Die an der Mautstation installierte Sensorik, z.B. ein Laser-Scanner, erfaßt das Fahrzeug und stuft es (fälschlich) als Kleintransporter ein. Da der Van nur für die (niedrigere) Mautkategorie "Van" bezahlt, wird ein Widerspruch festgestellt.

Bei der ersten Fahrzeugpassage, welche zu einem Widerspruch führt, erfolgt eine manuelle Bearbeitung, im Zuge derer der Widerspruch korrigiert und der Van korrekt als Mautkategorie "Van" eingestuft wird. Aufgrund der Korrektur des Widerspruchs wird der Fingerprint zusammen mit der vom Bearbeiter festgestellten Mautkategorie im Fahrzeugkonto gespeichert.

Tritt bei einer weiteren Passage desselben Fahrzeugs wiederum ein Widerspruch auf, wird der Fingerprint der aktuellen Passage mit dem im Fahrzeugkonto gespeicherte Referenzfingerprint verglichen. Bei einer Übereinstimmung der beiden Fingerprints (d.h. das Ähnlichkeitsmaß liegt über einem vorgegebenen Schwellwert) wird die bei der ersten Passage vom Bearbeiter festgestellte Mautkategorie übernommen und der Widerspruch damit automatisch korrigiert.

Das Verfahren beruht auf der Erkenntnis, daß ein und dasselbe Fahrzeug, welches sich in seiner äußeren Form nicht verändert hat, wieder derselben Mautkategorie zugeordnet werden kann. Dabei erfolgt in einem ersten Schritt die Identifikation des Fahrzeugs bzw. die Zuordnung zu einem Fahrzeugkonto, z.B. mit Hilfe des zuvor beschriebenen Verfahrens zur automatischen Kennzeichenerkennung. In einem zweiten Schritt wird mittels des Fingerprintvergleichs sichergestellt, daß Veränderungen am Fahrzeug erkannt werden und die im Fahrzeugkonto gespeicherte Mautkategorie nur dann übernommen wird, wenn das Fahrzeug äußerlich unverändert geblieben ist. Beispiele für Veränderungen am Fahrzeug sind, wenn das Fahrzeug erneuert wird (z.B. gleiches Kennzeichen auf neuem Fahrzeug) oder z.B. einen Anhänger oder Wohnwagen mitführt.

Bekannte Verfahren, mit denen überprüft wird, ob die korrekte Mautkategorie bezahlt wurde, verwenden demgegenüber nur die von den Sensoren gemessenen Daten, um nach einem für alle Fahrzeuge identischen Klassifikationsverfahren die Mautkategorie zu bestimmen. Demgegenüber ist das hier vorgestellte Kategorisierungsverfahren in der Lage, Merkmale individueller Fahrzeuge zu speichern und für eine spätere Kategorisierungsentscheidung wiederzuverwenden.

Wie in der Datenbank von Fig. 2 ersichtlich, können einem Fahrzeug mit einer bestimmten Identifikation ID bzw. LP auch verschiedene Referenzfingerprints FP_{ref} für sein Erscheinungsbild in unterschiedliche Konfigurationen K mit zugehörigen Mautkategorien MK zugeordnet werden, sodaß ein und dasselbe Fahrzeug in verschiedenen Konfigurationen K, z.B. mit und ohne Anhänger, automatisch kategorisiert und vermautet werden kann.

In einer vereinfachten Ausführungsform des Verfahrens können als Referenzfingerprint FP_{ref} beispielsweise nur die äußeren Abmessungen des Fahrzeugs gespeichert werden; das Vorhandensein eines Anhängers kann dann z.B. auch einfach an einer großen Längenänderung erkannt werden.

Eine weitere sehr vorteilhafte Ausführungsform besteht darin, Anhänger als eigene Fahrzeuge in der Datenbank DB mit eigenem Referenzfingerprint zu speichern. Bei der Passage werden das Zugfahrzeug und der Anhänger gesondert identifiziert und optional die Eigenschaften von Zugfahrzeug und Anhänger verifiziert. Die ermittelte Mautkategorie MK ergibt sich dann aus einer Kombination der Kategorien des Zugfahrzeuges und des Anhängers.

Die Ermittlung der Mautkategorie MK mit Hilfe von Fingerprints FP kann aufbauend auf dem hier vorgestellten Verfahren zur Kennzeichenerkennung anhand von OCR-Kennzeichenleseergebnissen LP_{OCR} erfolgen, in welchem Fall als Fahrzeugidentifikation ID direkt dessen Kennzeichen LP verwendet werden kann. Alternativ könnte dazu auch jedes andere bekannte Verfahren zur Fahrzeugidentifikation verwendet werden, z.B. eine Fahrzeugidentifikation mittels eines am Fahrzeug befestigten elektronisches Tags, wie eines RFID-Transponderchips oder einer Onboard-Unit (OBU) zur elektronischen Mautabbuchung.

Fig. 2 zeigt schematisch die Komponenten des Verfahrens zur automatischen Mautkategorisierung mit Hilfe von Fingerprints und weitere beteiligte Systemkomponenten wie folgt:
- eine den Schritt (b) ausführende Komponente "Vehicle Identification" identifiziert das Fahrzeug und ordnet es einem Fahrzeugkonto zu;
- eine den Schritt (d) ausführende Komponente "Retrieve Reference Sensor Fingerprint" lädt aus dem Fahrzeugkonto des identifizierten Fahrzeugs und den zugeordneten Einträgen der Datenbank DB den bzw. die zugeordneten Referenzfingerprint(s) als Kandidatenfingerprint(s);
- eine den Schritt (c) ausführende Komponente "Generate Sensor Fingerprint" berechnet den aktuellen Fingerprint der Fahrzeugpassage;
- eine den Schritt (e) ausführende Komponente "Fingerprint Comparison" vergleicht den aktuellen Fingerprint mit einem oder mehreren Kandidatenfingerprints und liefert als Ergebnis, ob und mit welchem Kandidatenfingerprint eine Übereinstimmung besteht;
- eine weitere Komponente "Enforcement Decision" verwendet das Ergebnis des Fingerprintvergleichs zusammen mit dem Ergebnis einer gesonderten Klassifizierung ("Automatic Classification") und einer vom Fahrzeugbenutzer angegebenen Mautkategorie ("Claimed Class") und stellt fest, ob ein Widerspruch besteht.

Die Erfindung ist nicht auf die dargestellten Ausführungsbeispiele beschränkt, sondern umfaßt alle Varianten und Modifikationen, die in den Rahmen der angeschlossenen Ansprüche fallen.

## Patentansprüche

1. Verfahren zur automatischen Kennzeichenerkennung eines Fahrzeugs, insbesondere zu Vermautungszwecken in Straßenmautsystemen, mit den Schritten:
a) Bereitstellen einer Datenbank (DB) zur Zuordnung (5) von möglichen Kennzeichenleseergebnissen (LP_{OCR,mem}) zu Fahrzeugkennzeichen (LP) und diesen zugeordneten Referenzfingerprints (FP_{ref}),
b) OCR-Lesen des Kennzeichens (LP) des Fahrzeugs (2) als aktuelles Kennzeichenleseergebnis (LP_{OCR}), mit voraus- oder nachgehendem
c) sensorischem Erfassen von Merkmalen des Fahrzeugs (2) als ein aktueller Fingerprint (FP) des Fahrzeugs,
d) Ermitteln eines dem aktuellen Kennzeichenleseergebnis (LP_{OCR}) gleichenden Kennzeichenleseergebnisses (LP_{OCR,mem}) in der Datenbank (DB) und aller diesem zugeordneten Referenzfingerprints (FP_{ref}) als Kandidatenfingerprints (FP_{ref,cand}) ,
e) Ähnlichkeitsvergleichen des aktuellen Fingerprints (FP) mit den Kandidatenfingerprints (FP_{ref,cand}), um den ähnlichsten Kandidatenfingerprint zu bestimmen, und
f) Ausgeben des dem ähnlichsten Kandidatenfingerprint (FP_{ref,cand}) zugeordneten Fahrzeugkennzeichens (LP) als Ergebnis der automatischen Kennzeichenerkennung,
wobei, wenn in Schritt d) kein gleiches Kennzeichenleseergebnis (LP_{OCR,mem}) ermittelt oder in Schritt e) kein ähnlichster oder überhaupt kein ähnlicher Kandidatenfingerprint (FP_{ref,cand}) bestimmt werden kann, das Fahrzeugkennzeichen (LP) zu dem aktuellen Kennzeichenleseergebnis (LP_{OCR}) manuell ermittelt wird und in diesen Fällen dem Fahrzeugkennzeichen (LP) in der Datenbank (DB) das aktuelle Kennzeichenleseergebnis (LP_{OCR}) als neues oder zusätzliches Kennzeichenleseergebnis (LP_{OCR,mem}) zugeordnet wird,
**dadurch gekennzeichnet, daß** die neue oder zusätzliche Zuordnung nur dann vorgenommen wird, wenn das aktuelle Kennzeichenleseergebnis (LP_{OCR}) eine Mindesthäufigkeit und/oder Mindestqualität erreicht.

2. Verfahren nach Anspruch 1, **dadurch gekennzeichnet, daß**, wenn der Vergleich des aktuellen Fingerprint (FP) mit dem/den dem Fahrzeugkennzeichen (LP) zugeordneten Referenzfingerprint(s) (FP_{ref}) fehlschlägt und der aktuelle Fingerprint (FP) eine bessere Qualität oder mehr Information als der bzw. die gespeicherte (n) Referenzfingerprint(s) (FP_{ref}) aufweist, der aktuelle Fingerprint (FP) dem Fahrzeugkennzeichen (LP) als neuer oder zusätzlicher Referenzfingerprint (FP_{ref}) zugeordnet wird.

3. Verfahren nach Anspruch 1 oder 2, **dadurch gekennzeichnet, daß**, wenn zum Fahrzeugkennzeichen (LP) kein Referenzfingerprint gespeichert ist und der aktuelle Fingerprint (FP) Mindestqualitätsanforderungen erfüllt, dieser dem Fahrzeugkennzeichen (LP) als neuer Referenzfingerprint (FP_{ref}) zugeordnet wird.

4. Verfahren nach einem der Ansprüche 1 bis 3, **dadurch gekennzeichnet, daß** eine Zuordnung (5) aus der Datenbank (DB) entfernt wird, wenn sie innerhalb eines vorgegebenen Zeitraums nicht benutzt wird.

5. Verfahren nach einem der Ansprüche 1 bis 4, **dadurch gekennzeichnet, daß** das sensorische Erfassen mittels einer Kamera erfolgt, mit der ein Bild (1) des Kennzeichens (LP) und/oder des Fahrzeugs (2) gemacht wird, aus dem Merkmale extrahiert und daraus der Fingerprint (FP) berechnet wird.

6. Verfahren nach einem der Ansprüche 1 bis 5, **dadurch gekennzeichnet, daß** das sensorische Erfassen mittels Sensoriken wie Lichtschranken, Laserscannern, Induktionsschleifen, Gewichtsfühlern oder Funkkommunikationsmitteln erfolgt, mit denen charakteristische Merkmale des Fahrzeugs (2) erfaßt werden, aus welchen der Fingerprint (FP) berechnet wird.

7. Verfahren nach einem der Ansprüche 1 bis 6, **dadurch gekennzeichnet, daß** in der Datenbank (DB) zu jedem Kennzeichenleseergebnis (LP_{OCR,mem}), bevorzugt zu jeder einzelnen Zuordnung desselben zu einem Fahrzeugkennzeichen (LP), Gewichtungen (WT) für einzelne Regionen der zugeordneten Referenzfingerprints (FP_{ref}) gespeichert werden, welche beim Ähnlichkeitsvergleichen berücksichtigt werden.

8. Verfahren nach einem der Ansprüche 1 bis 7, **dadurch gekennzeichnet, daß** die Kennzeichenleseergebnisse (LP_{OCR,mem}) in der Datenbank (DB) verschlüsselt gespeichert werden und das aktuelle Kennzeichenleseergebnis (LP_{OCR}) für die Gleichheitssuche des Schritts d) in derselben Art und Weise verschlüsselt wird.

9. Verfahren nach einem der Ansprüche 1 bis 8 zusätzlich zur Mautkategorisierung des Fahrzeugs, **dadurch gekennzeichnet, daß** in der Datenbank (DB) jedem Referenzfingerprint (FP_{ref}) auch eine Mautkategorie (MK) zugeordnet wird und, wenn dieser Referenzfingerprint (FP_{ref}) als ähnlichster Kandidatenfingerprint (FP_{ref,cand}) bestimmt wird, dessen zugeordnete Mautkategorie (MK) mit ausgegeben wird.

## Claims

1. Method for automatic licence plate recognition of a vehicle, in particular for toll purposes in road toll systems, with the steps:
a) provision of a data bank (DB) for assigning (5) possible licence plate reading results (LP_{OCR,mem}) to vehicle licence plates (LP) and reference fingerprints (FP_{ref}) assigned to these,
b) reading of the licence plate (LP) of the vehicle (2) by OCR as current licence plate reading result (LP_{OCR}), with preceding or subsequent
c) detection by sensor of features of the vehicle (2) as a current fingerprint (FP) of the vehicle,
d) determination of a licence plate reading result (LP_{OCR, mem}) that matches the current licence plate reading result (LP_{OCR}) in the data bank (DB) and all reference fingerprints (FP_{ref}) assigned to this as candidate fingerprints (FP_{ref cand}),
e) comparison of the similarity of the current fingerprint (FP) with the candidate fingerprints (FP_{ref, cand}) to determine the closest matching candidate fingerprint, and
f) output of the vehicle licence number (LP) assigned to the most similar candidate fingerprint (FP_{ref, cand}) as result of the automatic licence plate recognition, wherein, if no matching licence plate reading result (LP_{OCR, mem}) can be determined in step d) or no most similar or even no similar candidate fingerprint (FP_{ref, cand}) can be determined in step e), the vehicle licence number (LP) is manually determined for the current licence plate reading result (LP_{OCR}) and in these cases the current licence plate reading result (LP_{OCR}) is assigned to the vehicle licence plate (LP) as new or additional licence plate reading result (LP_{OCR, mem}) in the data bank (DB), **characterised in that** the new or additional assignment is only performed when the current licence plate reading result (LP_{OCR}) reaches a minimum frequency and/or minimum quality.

2. Method according to claim 1, **characterised in that** if the comparison of the current fingerprint (FP) with the reference fingerprint(s) (FP_{ref}) assigned to the vehicle licence plate (LP) fails and the current fingerprint (FP) has a better quality or more information than the stored reference fingerprint(s) (FP_{ref}), the current fingerprint (FP) is assigned to the vehicle licence plate (LP) as new or additional reference fingerprint (FP_{ref}).

3. Method according to claim 1 or 2, **characterised in that** if no reference fingerprint to the vehicle licence plate (LP) is stored and the current fingerprint (FP) meets minimum quality requirements, this is assigned to the vehicle licence plate (LP) as a new reference fingerprint (FP_{ref}).

4. Method according to one of claims 1 to 3, **characterised in that** an assignment (5) is removed from the data bank (DB) if it is not used within a given time period.

5. Method according to one of claims 1 to 4, **characterised in that** the detection by sensor is performed by means of a camera, with which an image (1) of the licence plate (LP) and/or of the vehicle (2) is taken, and features are taken from said image and the fingerprint (FP) is generated therefrom.

6. Method according to one of claims 1 to 5, **characterised in that** the detection by sensor is performed by means of photoelectric barriers, laser scanners, induction loops, weight sensors or radio communication elements, with which characteristic features of the vehicle (2) are detected, from which the fingerprint (FP) is generated.

7. Method according to one of claims 1 to 6, **characterised in that** weightings (WT) for individual regions of the assigned reference fingerprints (FP_{ref}) are stored in the data bank (DB) for each licence plate reading result (LP_{OCR,mem}), preferably for each individual assignment thereof to a vehicle licence plate (LP), and said weightings are taken into consideration during similarity comparison.

8. Method according to one of claims 1 to 7, **characterised in that** the licence plate reading results (LP_{OCR,mem}) are stored in encrypted form in the data bank (DB) and the current licence plate reading result (LP_{OCR}) for the match search of step d) is encrypted in the same manner.

9. Method according to one of claims 1 to 8, additionally for toll categorisation of the vehicle, **characterised in that** in the data bank (DB) a toll category (MK) is also assigned to each reference fingerprint (FP_{ref}) and, if this reference fingerprint (FP_{ref}) is determined as the most similar candidate fingerprint (FP_{ref, cand}), the assigned toll category (MK) is output with it.

## Revendications

1. Procédé de reconnaissance automatique de plaque minéralogique d'un véhicule, en particulier à des fins de péage dans des systèmes de péage routier, comprenant les étapes :
a) mise à disposition d'une banque de données (DB) destinée à l'affectation (5) d'éventuels résultats de lecture de plaque minéralogique (LP_{OCR, mem}) à des plaques minéralogiques de véhicule (LP) et à leurs empreintes digitales de référence affectées (FP_{ref}),
b) lecture par reconnaissance optique de caractères de la plaque minéralogique (LP) du véhicule (2) en tant que résultat actuel de lecture de plaque minéralogique (LP_{OCR}), avec
c) détection antérieure ou ultérieure par capteur de caractéristiques du véhicule (2) en tant qu'empreinte digitale actuelle (FP) du véhicule,
d) détermination d'un résultat de lecture de plaque minéralogique (LP_{OCR, mem}) égal au résultat actuel de lecture de plaque minéralogique (LP_{OCR}) dans la banque de données (DB) et de toutes les empreintes digitales de référence (F_{Pref}) affectées à celui-ci en tant qu'empreintes digitales candidates (FP_{ref, cand}),
e) comparaison de similitude de l'empreinte digitale actuelle (FP) avec les empreintes digitales candidates (FP_{ref, cand}) afin de définir l'empreinte digitale candidate la plus similaire, et
f) sortie de la plaque minéralogique de véhicule (LP) affectée à l'empreinte digitale candidate la plus similaire (FP_{ref, cand}) en tant que résultat de la reconnaissance automatique de plaque minéralogique,
si, à l'étape d), on ne peut déterminer de résultat de lecture de plaque minéralogique égal (LP_{OCR, mem}) ou si, à l'étape e) on ne peut pas déterminer d'empreinte digitale candidate (FP_{ref, cand}) la plus similaire ou pas du tout d'empreinte digitale similaire, la plaque minéralogique du véhicule (LP) étant déterminée manuellement pour le résultat actuel de lecture de plaque minéralogique (LP_{OCR}) et, dans ces cas, le résultat actuel de lecture de plaque minéralogique (LP_{OCR}) est affecté à la plaque minéralogique de véhicule (LP) dans la banque de données (DB) en tant que résultat de lecture de plaque minéralogique (LP_{OCR, mem}) nouveau ou supplémentaire, **caractérisé en ce que**, l'affectation nouvelle ou supplémentaire est réalisée uniquement si le résultat actuel de lecture de plaque minéralogique (LP_{OCR}) atteint une occurrence minimale et/ou une qualité minimale.

2. Procédé selon la revendication 1, **caractérisé en ce que**, si la comparaison de l'empreinte digitale actuelle (FP) avec la/les empreinte(s) digitale(s) de référence (FP_{ref}) affectée(s) à la plaque minéralogique (LP) du véhicule échoue et si l'empreinte digitale actuelle (FP) présente une meilleure qualité ou plus d'informations que la respectivement les empreinte(s) digitale(s) de référence (FP_{ref}) enregistrée(s), l'empreinte digitale actuelle (FP) est affectée à la plaque minéralogique (LP) du véhicule en tant qu'empreinte digitale de référence (FP_{ref}) nouvelle ou supplémentaire.

3. Procédé selon la revendication 1 ou 2, **caractérisé en ce que**, si aucune empreinte digitale de référence n'est enregistrée pour la plaque minéralogique (LP) du véhicule et que l'empreinte digitale actuelle (FP) satisfait à des exigences de qualité minimales, cette dernière est affectée à la plaque minéralogique (LP) du véhicule en tant que nouvelle empreinte digitale de référence (FP_{ref}).

4. Procédé selon l'une quelconque des revendications 1 à 3, **caractérisé en ce qu'**une affectation (5) est supprimée de la banque de données (DB) si elle n'est pas utilisée au cours d'une période de temps prédéfinie.

5. Procédé selon l'une quelconque des revendications 1 à 4, **caractérisé en ce que** la détection par capteur a lieu au moyen d'un appareil photographique avec lequel est prise une image (1) de la plaque minéralogique (LP) et/ou du véhicule (2), d'après laquelle sont extraites des caractéristiques et d'après lesquelles est calculée l'empreinte digitale (FP).

6. Procédé selon l'une quelconque des revendications 1 à 5, **caractérisé en ce que** la détection par capteur a lieu au moyen de capteurs, tels que des barrières lumineuses, des scanners à laser, des boucles d'induction, des sondes de pesée ou des moyens de radiocommunication, avec lesquels sont détectées des caractéristiques particulières du véhicule (2) d'après lesquelles est calculée l'empreinte digitale (FP).

7. Procédé selon l'une quelconque des revendications 1 à 6, **caractérisé en ce que**, pour chaque résultat de lecture de plaque minéralogique (LP_{OCR, mem}), de préférence pour chaque affectation individuelle du résultat à une plaque minéralogique (LP) du véhicule, des pondérations (WT) pour différentes régions des empreintes digitales de référence affectées (FP_{ref}) sont enregistrées dans la banque de données (DB), lesquelles sont prises en compte lors de la comparaison de similitude.

8. Procédé selon l'une quelconque des revendications 1 à 7, **caractérisé en ce que** les résultats de lecture de plaque minéralogique (LP_{OCR, mem}) sont enregistrés sous une forme chiffrée dans la banque de données (DB) et que le résultat actuel de lecture de plaque minéralogique (LP_{OCR}) pour la recherche d'égalité de l'étape d) est chiffré de la même façon.

9. Procédé selon l'une quelconque des revendications 1 à 8 en plus de la catégorisation de péage du véhicule, **caractérisé en ce que**, dans la banque de données (DB), une catégorie de péage (MK) est également affectée à chaque empreinte digitale de référence (FP_{ref}) et, s'il est déterminé que cette empreinte digitale de référence (FP_{ref}) est l'empreinte digitale candidate la plus similaire (FP_{ref, cand}), sa catégorie de péage affectée (MK) est également délivrée en sortie.
